# EUROPÄISCHE PATENTSCHRIFT

(11) **EP 1 141 486 B1**
(45) Veröffentlichungstag und Bekanntmachung des Hinweises auf die Patenterteilung: **02.05.2003**
(21) Anmeldenummer: 99966848.6
(22) Anmeldetag: 08.12.1999
(51) Int. Cl.: E01B 9/10

(54) **VERANKERUNGSSCHRAUBE FÜR SCHWELLEN UND DGL. ZUR SCHIENEN- BZW. GLEISBEFESTIGUNG**
ANCHORING SCREW FOR SLEEPERS AND THE LIKE FOR RAIL OR TRACK FASTENING
VIS D'ANCRAGE POUR TRAVERSE ET ANALOGUE POUR FIXATION DE RAILS OU DE VOIES

(30) Priorität: 23.12.1998 DE 19859696
(43) Veröffentlichungstag der Anmeldung: 10.10.2001
(73) Patentinhaber: Schraubenwerk Zerbst GmbH, 39261 Zerbst/Anhalt (DE)
(72) Erfinder: BLUME, Jörg, D-39264 Luso (DE)
(74) Vertreter: Heyner, Klaus, Dr.-Ing.
(86) Internationale Anmeldenummer: DE9903930
(87) Internationale Veröffentlichungsnummer: WO00039399

(56) Entgegenhaltungen:
- DE-A- 2 453 713
- DE-A- 19 802 267
- DE-C- 580 783
- GB-A- 1 229 110

## Beschreibung

Die Erfindung betrifft die Ausbildung einer Verankerungsschraube für Schwellen und dgl. zur Schienen- bzw. Gleisbefestigung.
Dabei werden die Schienen mittels langgestreckter Schraubenkörper auf einem stabilen Unterbau, beispielsweise Betonschwellen oder Betonfahrbahnen montiert.

Zur Fixierung eines aus Schienen und Schwellen bestehenden Gleises auf einer festen Tragschicht aus beispielsweise Beton oder Asphalt sind verschiedene Schraubbefestigungen bekannt. Die Hauptfunktion bei einer derartigen Schraubbefestigung wird von der Verankerungsschraube übernommen, von der diverse Ausführungsformen bekannt geworden sind (DE 33 24 225 C2, DE 39 09 826 A1, DE 41 13 381 A1, DE 44 08 986 A1).

In DE 33 24 225 C2 wird eine Befestigungsanordnung für Schienen auf Schwellen beschrieben, bei der die Schraube einen zylinderförmigen Schaft mit langem Gewinde zur Verankerung in der Schwelle aufweist.

Gegenstand von DE 39 09 826 A1 ist eine klassische Schwellenschraube für Holzschwellen mit einem modifizierten zweigängigen Gewinde. Derartige Schwellenschrauben haben ein Langgewinde, das im oberen Teil der Schraube in den gewindelosen zylindrischen Schaft übergeht.

Aus DE 44 08 986 A 1 ist eine Gleisbefestigung auf einer festen Tragschicht bekannt, bei der Zylinderschrauben mit einem metrischen Gewinde im Endbereich des Schraubenschaftes in einer Spannvorrichtung eingesetzt werden.

Auch die Verankerungsanordnung nach DE 41 13 381 A1 dient zum Befestigen eines mit Gewinde versehenen langgestreckten Körpers in Materialien wie Beton und dgl.. Diese Schrauben besitzen ein langgestrecktes Gewinde, das in einem Gewindekonus ausläuft. Der obere Teil des Schaftes ist gewindelos ausgeführt.
Die Festigkeit der Verankerung der Schraube im Bohrloch wird durch das Aufschieben einer Drahtspirale auf die Gewindegänge erreicht.

Die Verankerungsschraube aus GB-A-1229 110 weist in achsialer Richtung vier Abschnitte auf, nämlich ein Schwellenschraubengewinde, zum Schraubenkopf hin schließt sich ein Schaftteil ohne Gewinde an, nachfolgend ein Abschnitt mit Gewinde im oberen Endbereich des Schraubenschaftes und schließlich folgt der Schraubenkopf. Diese Verankerungsschraube ist vorgesehen zur Befestigung auf einem Unterbau aus Beton.

Aufgabe der Erfindung ist es, mit einem möglichst geringen Aufwand eine hohe Befestigungssicherheit zu erreichen.

Diese Aufgabe wird erfindungsgemäß durch die Merkmale des Hauptanspruchs gelöst, die Unteransprüche zeigen weitere vorteilhafte Ausgestaltungen der Erfindung.

Nach der Konzeption der Erfindung weist die neue Verankerungsschraube vier Grundmerkmale auf, nämlich
■ ein verkürztes Schwellenschrauben-Gewinde mit gleichbleibendem Außendurchmesser des Gewindes, das etwa nur noch ein Drittel der gesamten Schraubenlänge ausmacht,
■ daran zum Schraubenkopf hin anschließend ein Schaftabschnitt ohne Gewinde mit einem Durchmesser, der dem Außendurchmesser des Schwellenschrauben-Gewindes entspricht,
■ ein metrisches Gewinde im Endbereich des oberen Teiles des Schaftes der Verankerungsschraube mit einem Durchmesser dieses oberen Schaftabschnittes, der etwas geringer ist als der vorbeschriebene untere Teil der Schraube,
■ ein Schraubenkopf mit insbesondere einem Durchmesser, der kleiner ist als der maximale Durchmesser des Schraubenschaftes.

Die Länge des Schraubenteiles, das den Schraubenkopf und das Schaftende mit metrischem Gewinde umfaßt, beträgt etwa ein Drittel der gesamten Schraubenlänge.

Mit dem metrischen Gewinde im oberen Teil der Schraube werden mittels geeigneter Verbindungselemente die axialen Kräfte übertragen.

Der sich an das verkürzte Schwellenschrauben-Gewinde anschließende gewindelose Schaftabschnitt der Verankerungsschraube wird bei der Montage der Schraube zumindest zum Teil in die Kernbohrung bei Betonfahrbahnen, Betonschwellen usw. eingebracht. Dadurch übernimmt dieser Bereich des Schraubenschaftes einen großen Teil der auftretenden Querkräfte.

Nachfolgend die Beschreibung eines Ausführungsbeispiels unter Bezugnahme auf die zugehörige Zeichnung. Es zeigen
Fig. 1 die Seiten- bzw. Gesamtansicht der erfindungsgemäßen Verankerungsschraube,
Fig. 2 die Kopfansicht der Schraube und
Fig. 3 die Kontur des Schwellenschrauben-Gewindes als Einzelheit.

Bei dem beschriebenen und in Fig. 1 und 2 dargestellten Ausführungsbeispiel hat die neue Verankerungsschraube eine Gesamtlänge von 258 ± 5 mm.
Sie gliedert sich, in Fig. 1 von links nach rechts betrachtet, in die Abschnitte
■ nicht über den Schaftdurchmesser hinausragender Schraubenkopf 2 mit einem Schlüsselkopfdurchmesser von 17 - 0,8 mm;
■ an den Schraubenkopf 2 anschließenden Abschnitt 4 mit metrischem Gewinde M22, wobei Schraubenkopf 2 und Schaftabschnitt 4 zusammen eine Länge von 80 + 5 mm besitzen;
■ zwei Schaftabschnitte ohne Gewinde, wobei der Abschnitt 4.1 den Außendurchmesser 22 ± 0,84 mm des Abschnitts 4 und der Abschnitt 3 den Außendurchmesser 24 ± 0,84 mm des Schaftabschnittes mit Schwellenschrauben-Gewinde 1 aufweist. Die Abschnitte 4.1 und 3 haben eine Gesamtlänge 1 = 95 mm, wovon die Ausdehnung z des Abschnittes 3 40 - 5 mm beträgt;
■ Schaftabschnitt mit Schwellenschrauben-Gewinde 1 der Länge 83 ± 5 mm.
Der Innendurchmesser des Schwellenschrauben-Gewindes 1 beträgt 16 ± 0,5 mm.

Aus Fig. 3, der vergrößerten Darstellung der Einzelheit X in Fig. 1 können zur Beschreibung von Kontur bzw. Hüllkurve des Schwellenschrauben-Gewindes die Winkel α ≅ 50°, β ≅ 45°, γ ≅ 5° entnommen werden. Der Abstand y zweier Gewindegänge beträgt etwa 12,5 mm.

### LISTE DER BEZUGSZEICHEN

- 1: Schwellenschrauben-Gewinde
- 2: Schraubenkopf
- 3: Schaftabschnitt ohne Gewinde
- 4: Schaftabschnitt mit metrischem Gewinde
- 4.1: Schaftabschnitt mit gleichem Außendurchmesser ohne Gewinde
- 5: Gewindegang

## Patentansprüche

1. Verankerungsschraube für Schwellen und dgl. zur Schienen- bzw. Gleisbefestigung auf einem stabilen Unterbau aus beispielsweise Beton oder Asphalt
**dadurch gekennzeichnet, daß** die Schraube in achsialer Richtung vier Abschnitte aufweist, nämlich
a) ein verkürztes Schwellenschrauben-Gewinde (1) mit gleichbleibendem Außendurchmesser des Gewindes, dessen Länge nur noch etwa ein Drittel der gesamten Schraubenlänge beträgt,
b) ein Schaftteil ohne Gewinde (3), das sich zum Schraubenkopf (2) hin an das Schwellenschrauben-Gewinde (1) anschließt, wobei der Durchmesser dieses Schaftteiles (3) dem Außendurchmesser des Schwellenschrauben-Gewindes (1) entspricht,
c) einen Abschnitt mit metrischem Gewinde (4) im oberen Endbereich des Schraubenschaftes, wobei der Durchmesser dieses Schaftabschnittes (4) etwas geringer ist als die unteren Schaftabschnitte der Schraube gemäß a) und b),
d) einen Schraubenkopf (2).

2. Verankerungsschraube nach Anspruch 1,
**dadurch gekennzeichnet, daß** die Länge des Schraubenteiles, das den Schraubenkopf (2) und den Schaftabschnitt mit metrischem Gewinde (4) umfaßt, etwa ein Drittel der gesamten Schraubenlänge beträgt.

3. Verankerungsschraube nach Anspruch 1 oder 2,
**dadurch gekennzeichnet, daß** der fiktive Durchmesser des Schraubenkopfes (2) kleiner ist als der maximale Durchmesser des Schraubenschaftes.

4. Verankerungsschraube nach einem der Ansprüche 1 bis 3,
**dadurch gekennzeichnet, daß** bei einer Gesamtlänge der Schraube von 258 mm
■ der Abschnitt mit Schwellenschrauben-Gewinde (1) etwa 83 ± 5 mm
■ der Schaftabschnitt z ohne Gewinde (3) etwa 40 - 5 mm und
■ der Schaftabschnitt mit metrischem Gewinde (4) zusammen mit dem Schraubenkopf (2) etwa 80 + 5 mm beträgt, wovon der Schraubenkopf (2) die Länge von etwa 20 mm aufweist.
■

5. Verankerungsschraube nach einem der Ansprüche 1 bis 4,
**dadurch gekennzeichnet, daß** die Schraube in den einzelnen Abschnitten folgende Durchmesser besitzt
■ Abschnitt mit Schwellenschrauben-Gewinde (1):
Innendurchmesser = 16 ± 0,5 mm
Außendurchmesser = 24 ± 0,5 mm
■ Abschnitt z ohne Gewinde (3): 24 ± 0,84 mm
■ Schaftabschnitt zwischen dem Abschnitt z ohne Gewinde (3) und dem Schraubenkopf (2): 22 ± 0,84 mm, wobei ein metrisches Gewinde (4) M22 vorhanden ist,
■ Schraubenkopf (2) mit einer Schlüsselweite von 17 - 0,8 mm.

6. Verankerungsschraube nach einem der Ansprüche 1 bis 5,
**dadurch gekennzeichnet, daß** die Ausführung des Schwellenschrauben-Gewindes (1) beschrieben wird durch
■ den Abstand y zweier Gewindegänge (5), der etwa 12,5 mm beträgt,
■ die die Hüllkurve des Gewindelängsschnitts kennzeichnenden Winkel (Fig. 3)
α ≅ 50°
β ≅ 45°
γ ≅ 5°.

## Claims

1. Anchoring screw for sleepers and the like for rail or track fastening on a robust sub-base made of concrete or asphalt **characterized in that** the screw, in axial direction, has four portions, i. e.
a) a shortened sleeper screw thread (1) with constant outer diameter of the thread, the length of which is approximately only one third of the entire screw length;
b) a shank portion without a thread (3), which, in direction to the screw head (2), is adjacent to the sleeper screw thread (1), whereby the diameter of this shank portion (3) is equivalent to the outer diameter of the sleeper screw thread (1);
c) a shank portion with a metric thread (4) in the upper end region of the screw shank, whereby the diameter of this shank portion (4) is slightly smaller than the diameters of the lower shank portions of the screw according to a) and b);
d) a screw head (2).

2. Anchoring screw to Claim 1 **characterized in that** the length of the screw portion comprising the screw head (2) and the shank portion with a metric thread (4) is approximately one third of the entire screw length.

3. Anchoring screw to Claim 1 or 2 **characterized in that** the fictitious diameter of the screw head (2) is smaller than the maximum diameter of the screw shank.

4. Anchoring screw to any of the Claims 1 to 3 **characterized in that,** for a total length of the screw of 258 mm,
- the portion with sleeper screw thread (1) has a length of 83 ± 5 mm;
- the shank portion *z* without a thread (3) has a length of approximately 40 - 5 mm;
- the shank portion with a metric thread (4) together with the screw head (2) has a length of approximately 80 + 5 mm, whereby the screw head (2) has a length of approximately 20 mm.

5. Anchoring screw to any of the Claims 1 to 4 **characterized in that** the screw, at its individual portions, has the following diameters:
- portion with sleeper screw thread (1):
inner diameter = 16 ± 0.5 mm,
outer diameter = 24 ± 0.5 mm;
- shank portion *z* without a thread (3): 24 ± 0.84 mm;
- shank portion between the shank portion *z* without a thread (3) and the screw head (2): 22 ± 0.84 mm, whereby there is a metric thread (4) M22;
- screw head (2): width across flats 17 - 0.8 mm.

6. Anchoring screw to any of the Claims 1 to 5 **characterized in that** the design of the sleeper screw thread (1) is described by
- the distance *y* between two thread flights (5), being approximately 12.5 mm;
- the angles characterizing the envelope of the longitudinal portion of the thread
(Fig. 3),
α≅50°
β≅45°
γ≅5°.

## Revendications

1. Tire-fond pour des traverses et éléments similaires, destiné à la fixation de rails ou de voies sur une infrastructure stable en béton ou en asphalte, par exemple, **caractérisé en ce que** le tire-fond est formé dans le sens axial par quatre parties, à savoir
a) un filet de tire-fond (1) plus court avec un diamètre extérieur uniforme du filet, qui ne couvre pratiquement plus qu'un tiers de la longueur totale du tire-fond,
b) une partie de tige non filetée (3), qui prolonge le filet de tire-fond (1) en direction de la tête du tire-fond (2), le diamètre de cette partie de tige (3) étant égal au diamètre extérieur du filet de tire-fond (1),
c) une partie avec un filet à pas métrique (4) dans la zone d'extrémité supérieure de la tige du tire-fond, le diamètre de cette partie de tige (4) étant quelque peu inférieur au diamètre des parties inférieures de la tige du tire-fond selon a) et b),
d) une tête de tire-fond (2).

2. Tire-fond selon la revendication 1, **caractérisé en ce que** la longueur de la partie du tire-fond formée par la tête du tire-fond (2) et la partie de tige avec le filet à pas métrique (4), couvre environ un tiers de la longueur totale du tire-fond.

3. Tire-fond selon la revendication 1 ou 2, **caractérisé en ce que** le diamètre fictif de la tête du tire-fond (2) est inférieur au diamètre maximal de la tige du tire-fond.

4. Tire-fond selon l'une quelconque des revendications 1 à 3, **caractérisé en ce que**, avec une longueur totale de 258 mm,
- la partie avec le filet de tire-fond (1) mesure environ 83 ± 5 mm,
- la partie de tige z non filetée (3) est égale à environ 40 - 5 mm, et
- la partie formée par la partie de tige avec le filet à pas métrique (4) et la tête du tire-fond (2) mesure environ 80 + 5 mm, la longueur de la tête du tire-fond (2) étant égale à 20 mm environ.

5. Tire-fond selon l'une quelconque des revendications 1 à 4, **caractérisé en ce que** le tire-fond possède dans chacune de ses parties les diamètres suivants :
- la partie avec le filet de tire-fond (1) :
diamètre intérieur = 16 ± 0,5 mm,
diamètre extérieur = 24 ± 0,5 mm,
- la partie z non filetée (3) : 24 ± 0,84 mm,
- la partie de la tige entre la partie z non filetée (3) et la tête du tire-fond (2) : 22 ± 0,84 mm, cette partie incluant une partie avec un filet à pas métrique M22 (4),
- la tête du tire-fond (2) avec un surplat égal à 17 - 0,8 mm.

6. Tire-fond selon l'une quelconque des revendications 1 à 5, **caractérisé en ce que** la conception du filet de tire-fond (1) est définie par :
- la distance y entre deux pas de vis (5), qui est égale à 12,5 mm environ,
- - les angles caractérisant l'enveloppante de la coupe longitudinale du filet (figure 3), à savoir
α ≅ 50°,
β ≅ 45°,
γ ≅ 5°.
